# FASCICULE DE BREVET EUROPEEN

(11) **EP 1 930 085 B1**
(45) Date de publication et mention de la délivrance du brevet: **16.01.2019**
(21) Numéro de dépôt: 07120627.0
(22) Date de dépôt: 14.11.2007
(51) Int. Cl.: B05B 11/00, F04B 33/00, B05B 7/00

(54) **Pompe pour distribuer un produit fluide**
Pumpe zum Verteilen eines flüssigen Produkts
Pump for dispensing a liquid product

(30) Priorité: 16.11.2006 FR 0610044
(43) Date de publication de la demande: 11.06.2008
(73) Titulaire: Albéa le Tréport, 76470 Le Tréport (FR)
(72) Inventeur: Roy, Christophe, 76200 Dieppe (FR); Langlois, Yohann, 80210 Feuquières-en-Vimeu (FR)
(74) Mandataire: Gevers & Orès

(56) Documents cités:
- EP-A2- 0 953 381
- WO-A-97/13585
- DE-A1- 10 108 299
- FR-A1- 2 784 717
- FR-A1- 2 792 553
- US-A- 5 443 569
- US-A- 5 570 819

## Description

L'invention se rapporte à une pompe pour distribuer un produit fluide.

Plus particulièrement, l'invention se rapporte à une pompe pour distribuer un produit fluide, comprenant :
- un corps tubulaire s'étendant selon un axe central entre une première et une deuxième extrémités, délimitant intérieurement une chambre de dosage et comportant un orifice d'admission du produit fluide dans la chambre de dosage au voisinage de ladite première extrémité,
- un clapet d'admission adapté pour obturer sélectivement l'orifice d'admission,
- un gicleur monté mobile axialement à l'intérieur du corps entre une position éloignée et une position rapprochée par rapport à l'orifice d'admission, ledit gicleur étant rappelé élastiquement vers la position éloignée, ledit gicleur comprenant un tube d'actionnement axial allongé délimitant un conduit de sortie, un insert allongé assemblé au tube d'actionnement et comportant une base disposée à l'intérieur de la chambre de dosage en regard de l'orifice d'admission, et un orifice d'échappement du produit fluide vers le conduit de sortie,
- un piston annulaire monté coulissant axialement à l'intérieur du corps et sur le gicleur, le piston et la base comprenant des portées annulaires adaptées pour venir en contact mutuel et former un clapet d'échappement obturant sélectivement l'orifice d'échappement.

Une telle réalisation du gicleur en deux pièces assemblées, à savoir l'insert et le tube d'actionnement, vise à permettre le montage du piston sur le gicleur, par exemple lorsque ledit gicleur est pourvu d'épaulements en regard de la base notamment pour limiter la course du piston ou pour former un siège pour un organe élastique adapté pour rappeler le gicleur en position
FR 2 792 553 décrit une pompe de distribution avec un gicleur et un piston.

Dans une pompe connue du type précité, l'insert est rigidement lié au tube d'actionnement, par emmanchement à force ou autre.

Or une telle pompe pose des problèmes en terme de conception car elle nécessite un positionnement relatif précis de l'insert et du tube d'actionnement et une fabrication de l'insert et du tube d'actionnement avec des tolérances réduites.

En outre, la pompe connue présente des problèmes d'étanchéité et d'usure du piston. En effet, une telle pompe peut présenter un décalage angulaire entre l'insert et le tube d'actionnement. De ce fait, le piston ne peut pas exercer un appui réparti à l'intérieur du corps ce qui nuit à l'étanchéité et augmente les risques d'usure prématurée du piston. Et les portées annulaires de la base et du piston ne peuvent pas venir en contact de manière uniforme. Il en résulte un manque d'étanchéité du clapet d'échappement et un risque d'usure des portées du piston.

L'invention vise à pallier les problèmes évoqués ci-dessus.

A cet effet, l'invention propose une pompe du type précité dans laquelle un rotulage est ménagé entre l'insert et le tube d'actionnement.

Ainsi, le rotulage permet de faciliter l'assemblage et la fabrication de l'insert et du tube d'actionnement. En outre, il permet d'obtenir un centrage et un auto-alignement entre l'insert et le tube d'actionnement et entre le piston et le corps de sorte à obtenir une uniformité dans les contacts entre les portées annulaires de la base et du piston et une meilleure répartition de l'appui du piston à l'intérieur du corps. Cette disposition permet alors d'améliorer l'étanchéité du piston et du clapet d'échappement et d'en limiter l'usure.

D'autre part, du fait de la meilleure étanchéité, la réalisation du rotulage entre l'insert et le tube d'actionnement permet d'améliorer les capacités de la pompe en termes de distribution de produit fluide et d'amorçage, lorsque le déplacement du gicleur vise à chasser l'air initialement contenu en amont du clapet d'échappement, en particulier dans la chambre de dosage, pour le remplacer par du produit fluide.

En particulier, la dépression qui se produit dans la chambre de dosage lorsque le gicleur passe de la position rapprochée à la position éloignée est améliorée, ce qui augmente la capacité d'aspiration de produit fluide ou d'air, lors de l'amorçage.

La pompe selon l'invention peut ainsi être utilisée avec tout type de produit fluide, y compris des produits fluides visqueux.

Dans des modes de réalisation particuliers, la pompe peut présenter, de manière éventuellement complémentaire, une ou plusieurs des dispositions suivantes :
- l'insert comporte en outre une tige qui s'étend depuis la base, sensiblement perpendiculairement à ladite base, ladite tige étant disposée dans une extrémité ouverte du tube d'actionnement située à proximité de l'orifice d'admission,
- la tige comprend une extrémité libre fixée de manière articulée à l'intérieur du tube d'actionnement, un jeu axial et un jeu transversal étant ménagés entre l'insert et le tube d'actionnement,
- l'extrémité libre de la tige est pourvue d'une tête encliquetée sur un rebord annulaire formé dans le tube d'actionnement,
- les portées annulaires du piston et de la base présentent des zones complémentaires courbes ou inclinées par rapport à l'axe central,
- le piston comprend un manchon central présentant une extrémité libre définissant les portées annulaires du piston, la base présente une concavité tournée vers le piston et dans laquelle s'étend l'extrémité libre du manchon,
- la base est adaptée pour réaliser un pincement de l'extrémité libre du manchon : une telle coopération par pincement du manchon central du piston et de la base permet d'augmenter et de renforcer le contact entre les portées annulaires et ainsi d'assurer une bonne étanchéité du clapet d'échappement ; le centrage et l'auto-alignement entre l'insert et le tube d'actionnement offre un positionnement relatif adapté de la base et du piston pouvant ainsi assurer un pincement maîtrisé de sorte à améliorer encore l'étanchéité du clapet d'échappement,
- la base comprend une partie centrale et une collerette périphérique tronconique qui s'étend depuis la partie centrale, la partie centrale et la collerette définissant les portées annulaires de la base situées de part et d'autre de l'extrémité libre du manchon,
- la base comporte une rainure annulaire ménagée dans la concavité entre la partie centrale et la collerette : la rainure peut ainsi améliorer une capacité de déformation de la base pour améliorer le pincement de l'extrémité libre du manchon et assurer l'étanchéité du clapet d'échappement,
- la base présente un organe de remplissage adapté pour occuper des volumes morts de la chambre de dosage et pour venir en butée sur une surface du corps en position rapprochée du gicleur : la capacité d'aspiration de la pompe est ainsi améliorée et on évite que ce soit le piston qui vienne en butée sur le corps de sorte à limiter l'usure du piston,
- la base et la chambre de dosage au voisinage de l'orifice d'admission présentent des formes sensiblement complémentaires : en position rapprochée, le volume de la chambre peut ainsi être minimum,
- la pompe comprend un extenseur annulaire associé à la deuxième extrémité du corps et adapté pour guider le tube d'actionnement en translation selon l'axe central, et un organe élastique adapté pour rappeler le gicleur vers la position éloignée, ledit organe élastique étant disposé entre l'extenseur et le tube d'actionnement : cette disposition permet notamment d'améliorer la compacité de la pompe et d'éviter tout risque de contamination du produit fluide par contact avec l'organe élastique.

D'autres objets et avantages de l'invention apparaîtront à la lecture de la description qui suit, faite en référence aux dessins annexés dans lesquels :
- la figure 1 est une représentation en coupe longitudinale d'une pompe selon un premier mode de réalisation de l'invention,
- la figure 2 est une représentation du détail référencé II sur la figure 1,
- la figure 3 est une représentation en perspective éclatée de la pompe de la figure 1,
- la figure 4 est une représentation en perspective d'un tube d'actionnement et d'un insert de la pompe de la figure 1,
- les figures 5a, 5b et 5c sont des représentations en coupe longitudinale d'étapes de l'actionnement de la pompe de la figure 1,
- la figure 6 est une représentation en coupe longitudinale d'une pompe selon un deuxième mode de réalisation de l'invention,
- la figure 7 est une représentation du détail référencé VII sur la figure 6,
- la figure 8 est une représentation en perspective éclatée de la pompe de la figure 6,
- la figure 9 est une représentation d'un tube d'actionnement et d'un insert de la pompe de la figure 6,
- les figures 10a, 10b et 10c sont des représentations en coupe longitudinale d'étapes de l'actionnement de la pompe de la figure 6.

Sur les figures, les mêmes références désignent des éléments identiques ou analogues.

Sur les figures, on représente une pompe permettant de distribuer un produit fluide, liquide ou visqueux, par exemple du domaine de la parfumerie, de la pharmacie, de la cosmétique ou autre. La pompe comprend :
- un corps 1 tubulaire s'étendant selon un axe central A entre une première 3 et une deuxième 4 extrémités, délimitant intérieurement une chambre de dosage 2 de volume déterminé et comportant un orifice d'admission 6 du produit fluide dans la chambre de dosage 2 au voisinage de la première extrémité 3,
- un organe de compression monté coulissant selon l'axe central A à l'intérieur du corps 1 de sorte à pouvoir faire varier le volume de la chambre de dosage 2.

La pompe est destinée à être disposée par la première extrémité 3 du corps 1 dans une ouverture d'un réservoir, non représenté, et fixée de façon connue en soi, par exemple par emmanchement et/ou au moyen d'un organe de fixation, au réservoir de sorte à pouvoir prélever une dose de produit fluide contenu dans le réservoir.

Dans la suite de la description, les termes « supérieur » ou « haut » et « inférieur » ou « bas » seront compris par rapport à des localisations situées respectivement à proximité de la deuxième extrémité 4 du corps 1 et à proximité de la première extrémité 3 du corps 1. Par ailleurs, les termes « axial » ou « longitudinal » et « radial » ou « transversal » font référence à des plans respectivement parallèle et perpendiculaire à l'axe central A.

Le corps 1 comporte une paroi latérale 7 annulaire dans laquelle l'organe de compression est monté. La paroi latérale 7 présente une surface intérieure, une surface extérieure, une extrémité supérieure ouverte formant la deuxième extrémité 4 du corps 1, et une extrémité inférieure.

Sur les figures, la surface intérieure de la paroi latérale 7 du corps 1 peut avoir une section sensiblement circulaire. L'extrémité supérieure 4 peut présenter un rebord annulaire 5 saillant vers l'extérieur et dont la surface intérieure présente un diamètre. La surface intérieure de la paroi latérale 7 du corps 1 peut également présenter une première partie adjacente au rebord 5 avec un premier diamètre sensiblement inférieur au diamètre du rebord 5 et une deuxième partie, adjacente à la première partie à l'opposé du rebord 5, avec un deuxième diamètre sensiblement inférieur au premier diamètre.

Un trou traversant formant trou d'évent 8 peut être ménagé dans la paroi latérale 7 de sorte à permettre un passage d'air entre l'extérieur et l'intérieur du réservoir pour compenser la dose de produit fluide prélevé par la pompe.

Dans les modes de réalisation particuliers représentés, on prévoit que le corps 1 puisse également présenter une paroi inférieure annulaire 9 qui s'étend depuis l'extrémité inférieure de la paroi latérale 7 et dont l'extrémité libre forme la première extrémité 3 du corps 1, c'est-à-dire l'extrémité inférieure.

La paroi inférieure 9 comporte intérieurement l'orifice d'admission 6 et un clapet d'admission, par exemple un clapet à bille comprenant une bille 10 et un siège 11, adapté pour permettre l'obturation sélective de l'orifice d'admission 6, c'est-à-dire son ouverture, la bille 10 étant écartée du siège 11, ou sa fermeture, la bille 10 reposant sur le siège 11. Des organes de butée 12 peuvent être prévus en regard et à distance du siège 11 pour limiter les déplacements de la bille 10.

La paroi inférieure 9 peut par exemple recevoir par emmanchement un tube plongeur, non représenté, permettant de mettre en communication fluidique la chambre de dosage avec le réservoir.

Selon les réalisations, l'emmanchement du tube plongeur peut être réalisé sur une surface intérieure ou extérieure de la paroi inférieure 9, ladite surface présentant une section circulaire, elliptique, polygonale ou autre. L'extrémité libre de la paroi inférieure 9 peut alors comprendre un chanfrein intérieur 13a et/ou un chanfrein extérieur 13b de sorte à faciliter l'emmanchement du tube plongeur. Par ailleurs, d'autres dispositions concernant la surface sur laquelle l'emmanchement du tube plongeur est réalisé peuvent être prévues pour faciliter l'emmanchement et/ou améliorer le maintien du tube plongeur. En particulier, on peut prévoir que ladite surface présente une section de dimension variable ou au moins une saillie de retenue.

L'invention n'est toutefois pas limitée notamment à un corps 1 ou un clapet tels que décrits ci-dessus. Par exemple, le corps 1 peut être dépourvu de paroi inférieure 9, l'extrémité inférieure de la paroi latérale 7 formant la première extrémité 3 du corps 1, ou comprendre une paroi intérieure entourée par la paroi latérale 7, le clapet et l'orifice d'admission 6 étant adaptés en conséquence.

Pour fermer l'extrémité supérieure 4 du corps 1 et permettre le guidage de l'organe de distribution en translation selon l'axe central A, la pompe comprend en outre un extenseur 14 annulaire associé à l'extrémité supérieure 4 du corps 1.

Sur les figures, l'extenseur 14 peut comprendre une partie supérieure qui fait saillie par rapport à l'extrémité supérieure 4 du corps 1 et une partie inférieure qui s'étend à l'intérieur de la paroi latérale 7. La partie inférieure de l'extenseur 14 peut être associée à la surface intérieure de la paroi latérale 7 du corps 1 par tout moyen connu, notamment emmanchement, encliquetage ou autre. En variante, on peut prévoir que l'extenseur 14 soit associé à la surface extérieure de la paroi latérale 7 du corps 1.

On peut prévoir que l'extenseur 14 comprenne également un épaulement 15 saillant radialement vers l'extérieur pour reposer sur le rebord 5 du corps 1 et une saillie radiale 16 qui s'étend vers l'intérieur.

L'organe de compression comprend :
- un gicleur 20 monté mobile axialement à l'intérieur du corps 1 entre une position éloignée et une position rapprochée par rapport à l'orifice d'admission 6,
- un piston 25 annulaire monté coulissant axialement à l'intérieur du corps 1 et sur le gicleur 20.

Le gicleur 20 comprend un tube d'actionnement 21 axial allongé qui délimite un conduit de sortie pour le produit fluide depuis la chambre de dosage vers l'extérieur, un insert 22 allongé assemblé au tube d'actionnement 21 et un orifice d'échappement du produit fluide depuis la chambre de dosage 2 vers le conduit de sortie.

Le tube d'actionnement 21 s'étend à l'intérieur de l'extenseur 14 et comprend une extrémité inférieure ouverte, disposée à l'intérieur du corps 1 et située à proximité de l'orifice d'admission 6, et une extrémité supérieure ouverte, située à distance de l'orifice d'admission 6 et saillante par rapport à l'extrémité supérieure 4 du corps 1.

L'extrémité supérieure du tube d'actionnement 21 est adaptée pour permettre la fixation d'un organe d'actionnement, tel qu'un poussoir non représenté, sur lequel un utilisateur peut exercer une pression pour déplacer le gicleur 20 depuis la position éloignée vers la position rapprochée.

En outre, on prévoit que le gicleur 20 soit rappelé élastiquement vers la position éloignée. Pour ce faire, le tube d'actionnement 21 présente une bordure annulaire 23 qui s'étend vers l'extérieur et qui est disposée en regard de la saillie radiale 16 de l'extenseur 14. Un organe élastique, par exemple un ressort de compression 17, s'étend entre la bordure 23 du tube d'actionnement 21 et la saillie radiale 16 de l'extenseur 14.

Le ressort de compression 17 ainsi disposé autour du tube d'actionnement 21 à l'extérieur de la chambre de dosage 2 permet d'améliorer la compacité de la pompe et d'éviter le contact entre le produit fluide et le ressort de compression 17. On peut toutefois prévoir, en variante, toute autre disposition adaptée du ressort de compression 17, notamment à l'extérieur de l'extenseur 14, ou tout autre type d'organe élastique.

Pour assurer le guidage en translation selon l'axe central A du tube d'actionnement, une jupe 19 annulaire peut s'étendre axialement depuis l'extrémité libre de la bordure 23 du tube d'actionnement 21. La jupe 19 du tube d'actionnement présente alors une dimension extérieure, mesurée transversalement, sensiblement égale ou inférieure à la dimension intérieure, mesurée transversalement, de la partie supérieure de l'extenseur 14.

Par ailleurs, dans les modes de réalisation représentés, l'extrémité inférieure du tube d'actionnement 21 délimite l'orifice d'échappement défini par un ou plusieurs passages pour le produit fluide vers le conduit de sortie. Le tube d'actionnement 21 présente, au voisinage de l'extrémité inférieure, une zone extrême 24 de dimension transversale réduite. La zone extrême 24 sur laquelle le piston 25 est monté coulissant peut être délimitée vers le haut par un épaulement 18.

L'insert 22 comporte une base 30 qui s'étend globalement transversalement par rapport à l'axe central A et qui est disposée à l'intérieur de la chambre de dosage 2 en regard de l'orifice d'admission 6. La base 30 peut comprendre une partie centrale 31 et une collerette 32 périphérique qui s'étend sensiblement transversalement par rapport à l'axe central A depuis la partie centrale 31.

La base 30 et le piston 25 comprennent des portées annulaires adaptées pour venir en contact mutuel et former un clapet d'échappement 33 obturant sélectivement, lors du coulissement du piston 25 sur le gicleur 20, l'orifice d'échappement.

Pour permettre le montage du piston 25 sur le gicleur 20 présentant, d'une part, la bordure 23 et l'épaulement 18 sur le tube d'actionnement 21 et, d'autre part, la base 30 sur l'insert 22, le tube d'actionnement 21 et l'insert 22 sont deux pièces distinctes assemblées après que le piston 25 a été monté sur le tube d'actionnement 21.

Par ailleurs, dans les modes de réalisation représentés, la bordure 23 est venue de matière avec le tube d'actionnement 21. Le tube d'actionnement 21 est alors monté dans l'extenseur 14 par la partie supérieure préalablement à l'assemblage de l'organe de compression et au montage de l'extenseur 14 sur le corps 1 de la pompe. En variante, on prévoit que la bordure 23 puisse être rapportée, le montage de l'extenseur 14 pouvant alors être réalisé après l'assemblage de l'organe de compression.

Pour que le positionnement relatif de l'insert 22 et du tube d'actionnement 21 puisse assurer un contact étanche et uniforme entre les portées annulaires de la base 30 et du piston 25 et un appui satisfaisant du piston 25 sur le corps 1 de la pompe, un rotulage est ménagé entre l'insert 22 et le tube d'actionnement 21.

Le rotulage permet d'articuler, au moyen d'une liaison rotule ou équivalente, l'insert 22 et le tube d'actionnement 21 de sorte à pouvoir orienter la base 30 par rapport au tube d'actionnement 21, notamment angulairement au moyen de rotations autour de trois axes orthogonaux, parmi lesquels l'axe central A, ou au moyen d'une composition desdites rotations.

L'insert 22 peut comporter une tige 34 qui s'étend depuis la partie centrale 31 de la base 30 sensiblement perpendiculairement à celle-ci. La tige 34 peut comprendre une extrémité libre, à l'opposé de la base 30, fixée de manière articulée à l'intérieur du tube d'actionnement 21, un jeu axial Ja et un jeu transversal Jt étant ménagés entre l'insert 22 et le tube d'actionnement 21.

Par exemple, l'extrémité libre de la tige 34 est pourvue d'une tête 35 encliquetée sur un rebord annulaire 36 formé à l'intérieur du tube d'actionnement 21. Dans les modes de réalisation représentés sur les figures, la tête 35 est conique et présente une surface inférieure généralement transversale et plane reposant une surface supérieure généralement transversale et plane du rebord 36.

L'insert 22 peut comprendre des organes de centrage par rapport à la surface intérieure du tube d'actionnement 21. Les organes de centrage sont adaptés pour laisser le jeu transversal Jt entre l'insert 22 et le tube d'actionnement 21. Sur les figures, les organes de centrage comprennent des ailettes longitudinales 37 équiréparties qui s'étendent depuis la tige 34 de l'insert 22 en direction de la surface intérieure du tube d'actionnement 21.

L'insert 22 peut également comprendre des organes de butée disposés en regard de l'extrémité inférieure du tube d'actionnement 21 avec un jeu axial Ja entre l'insert 22 et le tube d'actionnement 21. Sur les figures, les organes de butée comprennent des plots longitudinaux équirépartis 38 qui s'étendent entre les ailettes 37 et la base 30.

Les ailettes 37 et les plots 38 permettent de limiter les mouvements de l'insert 22 par rapport au tube d'actionnement 21.

Les ailettes 37 et les plots 38 permettent également de ménager des passages pour le produit fluide entre l'insert 22 et le tube d'actionnement 21.

Dans le premier mode de réalisation représenté sur les figures 1 à 5, les passages sont formés entre les ailettes 37, d'une part, et entre la tête 35 et des discontinuités ménagées dans le rebord 36, d'autre part.

En variante non représentée, on peut toutefois prévoir que le rebord 36 soit continu et ne comporte pas de discontinuité. Les passages pour le produit fluide peuvent alors être réalisés par un espace formé entre la tige 34 et le rebord 36, par exemple du fait d'une différence entre le diamètre extérieur de la tige 34 et le diamètre intérieur du rebord 36.

Dans le deuxième mode de réalisation représenté sur les figures 6 à 10, la tête 35 repose sur le rebord 36 qui peut être continu. Des méplats 39 peuvent alors être ménagés sur la tête 35 et s'étendre le long de la tige 34 pour former les passages.

En variante non représentée, le rebord 36 peut présenter des discontinuités.

La combinaison de l'encliquetage de la tête 35, du jeu axial Ja et du jeu transversal Jt forme une liaison équivalente à une liaison rotule et permet de ménager entre l'insert 22 et le tube d'actionnement 21, outre le rotulage, un débattement axial.

Toutefois, dans d'autres modes de réalisation non représentés, on peut prévoir que les surfaces en contact de la tête 35 et du rebord 36 soient courbes ou inclinées par rapport à un plan transversal. En outre, la réalisation du rotulage ne se limite pas à la réalisation décrite ci-dessus. La tête 35 de la tige 34 peut par exemple être sphérique et disposée dans un logement complémentaire formé sur le tube d'actionnement 21.

Par ailleurs, sur les figures, on a représenté un gicleur 20 dans lequel l'extrémité inférieure du tube d'actionnement 21 délimite, avec l'insert 22 présentant une tige 34 pleine, l'orifice d'échappement sensiblement axial. En variante, l'orifice d'échappement peut être ménagé transversalement dans le tube d'actionnement 21. Selon une autre variante, l'insert peut comprendre une tige 34 creuse qui délimite une partie inférieure du conduit de sortie, l'orifice d'échappement pouvant être prévu transversalement sur la tige creuse ou sur le tube d'actionnement 21.

Le piston 25 est adapté pour venir en appui étanche contre la surface intérieure de la paroi latérale 7 du corps 1 et en contact avec les portées annulaires de la base 30.

En particulier, le piston 25 peut comprendre un manchon central 26 monté coulissant sur la zone extrême 24 du tube d'actionnement 21 entre l'épaulement 18 et la base 30, la distance entre l'épaulement 18 et la base 30 étant adaptée pour obtenir une ouverture suffisante du clapet d'échappement 33. En variante, dans le cas où l'insert 22 comprend une tige 34 creuse, on pourrait prévoir de monter le piston 25 sur l'insert 22.

Le manchon central 26 peut présenter une extrémité libre inférieure définissant les portées annulaires venant en contact avec les portées annulaires de la base 30. Les portées annulaires piston 25 et les portées annulaires de la base 30 définies par la partie centrale 31 et la collerette 32 peuvent présenter des zones complémentaires courbes ou inclinées par rapport à l'axe central A.

En outre, la base peut présenter une concavité tournée vers le piston 25 et dans laquelle s'étend l'extrémité libre du manchon 26. De cette manière, la base 30 peut être adaptée pour réaliser un pincement de l'extrémité libre du manchon 26.

Par exemple, la partie centrale 31 peut présenter une surface extérieure et la collerette 32 s'étendant depuis la surface extérieure de la partie centrale 31 peut être tronconique en s'évasant vers le haut. L'extrémité libre du manchon 26 peut alors, avec une zone intérieure, venir en contact sur une première zone de la surface extérieure de la partie centrale 31 et, avec une zone extérieure, venir en contact sur une deuxième zone de la surface supérieure de la collerette 32.

Sur les figures, la zone intérieure de l'extrémité libre du manchon 26 et la première zone de la partie centrale 31 sont sensiblement axiales et la zone extérieure de l'extrémité libre du manchon 26 et la deuxième zone de la partie centrale 31 sont sensiblement inclinées par rapport à des directions axiale et transversale. On peut toutefois prévoir, en variante, d'autres orientations adaptées des zones de l'extrémité libre du manchon 26, de la partie centrale 31 et de la collerette 32.

Les portées annulaires de la base 30 peuvent ainsi être situées de part et d'autre de l'extrémité libre du manchon 26 pour réaliser le pincement de l'extrémité libre du manchon 26 et ainsi améliorer l'étanchéité du contact entre la base 30 et le piston 25. Avec le rotulage, on obtient le centrage et l'auto-alignement de l'insert 22 et du tube d'actionnement 21 ainsi qu'un positionnement mieux adapté des portées annulaires de la base 30 de part et d'autre de l'extrémité libre du manchon 26 de sorte que l'étanchéité du clapet d'échappement 33 est encore améliorée.

En outre, dans le premier mode de réalisation, la base peut comporter une rainure annulaire 29 ménagée dans la concavité entre la partie centrale 31 et la collerette 32 pour obtenir une meilleur flexibilité de la collerette 32, favorisant le pincement de l'extrémité libre du manchon 26 entre la partie centrale 31 et la collerette 32.

Le piston 25 peut également comprendre une douille 27 annulaire axiale entourant le manchon central 26 et reliée à celui-ci par une paroi sensiblement radiale. La douille 27 définit une lèvre supérieure et une lèvre inférieure qui viennent en contact frottant avec la surface intérieure de la paroi latérale 7 du corps 1.

Dans les modes de réalisation représentés, pour limiter l'usure du piston et les contraintes sur la lèvre supérieure, on prévoit qu'en position éloignée du gicleur 20, la lèvre supérieure soit disposée contre la première partie de la paroi latérale 7 du corps 1. Par ailleurs, la lèvre inférieure est disposée contre la deuxième partie de la paroi latérale 7 du corps 1 de sorte que la chambre de dosage 2 est délimitée radialement par la deuxième partie de la paroi latérale 7. D'autre part, en position éloignée du gicleur 20, le trou d'évent 8 est disposé entre les lèvres supérieure et inférieure.

Toutefois, en variante, le piston 25 peut ne comprendre qu'une seule lèvre en appui sur le corps 1, la disposition du trou d'évent 8 étant adaptée en conséquence pour mettre l'intérieur du réservoir en communication fluidique avec l'extérieur lorsque le gicleur 20 passe de la position rapprochée à la position éloignée.

En relation avec les figures 5a, 5b et 5c et 10a, 10b et 10c, on décrit différentes étapes de l'actionnement de la pompe par un utilisateur.

En l'absence de sollicitation extérieure, le gicleur 20 sollicité par le ressort de compression 17 est dans sa position éloignée (figures 5a et 10a). Du fait du rotulage et de la sollicitation du ressort de compression 17, l'insert 22 s'aligne par rapport au tube d'actionnement 21. Le piston 25 est en butée avec sa paroi radiale sur l'extenseur 14 et l'extrémité libre du manchon central 26 repose contre la base 30 pour fermer le clapet d'échappement 33. Dans les présents modes de réalisation, l'extrémité libre du manchon 26 est pincée entre la partie centrale 31 et la collerette 32 de la base 30. Par ailleurs, le clapet d'admission est fermé.

Dans les modes de réalisation représentés, on prévoit que la force de frottement entre le piston 25 et le corps 1 soit supérieure à la force de frottement entre le piston 25 et le gicleur 20. Lorsque l'utilisateur exerce une pression P, par l'intermédiaire par exemple d'un poussoir, sur le tube d'actionnement 21, du fait de la différence entre les forces de frottement, le tube d'actionnement 21 coulisse par rapport au piston 25, de sorte à ouvrir le clapet d'échappement 33 jusqu'à ce que le manchon central 26 vienne en butée contre l'épaulement 18 du tube d'actionnement 21.

Ensuite, le déplacement du tube d'actionnement 21 entraîne le déplacement du piston 25 vers l'orifice d'admission 6 (figures 5b, 10b). Le déplacement du gicleur 20 peut être poursuivi jusqu'à ce que le gicleur 20 atteigne la position rapprochée. Le clapet d'admission est fermé.

Lorsque l'utilisateur relâche la pression P sur le poussoir, le ressort de compression 17 sollicite le tube d'actionnement 21 vers la position éloignée et, du fait de la différence des forces de frottement, le tube d'actionnement 21 coulisse par rapport au piston 25 jusqu'à ce que le manchon central 26 vienne en contact avec la base 30 et ferme le clapet d'échappement 33. Ensuite, la remontée du gicleur 20 s'accompagne de la remontée du piston 25 dans le corps 1 et donc d'une augmentation du volume de la chambre de dosage 2. Une dépression est créée dans la chambre de dosage 2, ce qui provoque l'ouverture du clapet d'admission, la bille 10 étant décalée par rapport au siège 11, et une aspiration du produit dans la chambre de dosage 2.

Dans d'autres modes de réalisation, on pourrait prévoir de commander l'ouverture et la fermeture du clapet d'admission à l'aide d'un organe élastique tel qu'un ressort de pré-compression.

Dans une phase d'amorçage, le déplacement du gicleur de la position éloignée vers la position rapprochée permet, lorsque la chambre de dosage 2 est remplie d'air, avant la première utilisation, de chasser l'air pour le remplacer par du produit fluide.

Pour assurer un amorçage rapide de la pompe et améliorer les capacités d'aspiration de la pompe, la base 30 présente un organe de remplissage, par exemple sous la forme d'un anneau 40 venu de matière avec l'extrémité libre de la collerette 32, adapté pour occuper les volumes morts de la chambre de dosage 2. En particulier, l'anneau 40 peut s'étendre dans un volume entre le manchon central 26 et la douille 27. On peut également prévoir que l'anneau soit adapté pour venir en butée sur une surface du corps 1 en position rapprochée du gicleur 20 afin d'éviter d'appliquer des contraintes sur la douille 27 en position rapprochée.

Pour améliorer les capacités de la pompe en termes notamment d'amorçage ou de distribution du produit fluide, on peut prévoir que la base 30 et la chambre de dosage 2 au voisinage de l'orifice d'admission 6 présentent des formes sensiblement complémentaires de sorte à diminuer le volume de la chambre de dosage 2 en position rapprochée du gicleur 20.

## Revendications

1. Pompe pour distribuer un produit fluide, comprenant :
- un corps tubulaire (1) s'étendant selon un axe central (A) entre une première (3) et une deuxième extrémités (4), délimitant intérieurement une chambre de dosage (2) et comportant un orifice d'admission (6) du produit fluide dans la chambre de dosage (2) au voisinage de ladite première extrémité (3),
- un clapet d'admission (10, 11) adapté pour obturer sélectivement l'orifice d'admission (6),
- un gicleur (20) monté mobile axialement à l'intérieur du corps (1) entre une position éloignée et une position rapprochée par rapport à l'orifice d'admission (6), ledit gicleur (20) étant rappelé élastiquement vers la position éloignée,
- un piston (25) annulaire monté coulissant axialement à l'intérieur du corps (1) et sur le gicleur (20), le piston (25) et la base (30) comprenant des portées annulaires adaptées pour venir en contact mutuel et former un clapet d'échappement (33) obturant sélectivement l'orifice d'échappement,
ladite pompe étant **caractérisée en ce que** ledit gicleur (20) comprend un tube d'actionnement (21) axial allongé délimitant un conduit de sortie, un insert (22) allongé assemblé au tube d'actionnement (21) et comportant une base (30) disposée à l'intérieur de la chambre de dosage (2) en regard de l'orifice d'admission (6), et un orifice d'échappement du produit fluide vers le conduit de sortie,
et qu'un rotulage est ménagé entre l'insert (22) et le tube d'actionnement (21).

2. Pompe selon la revendication 1, dans laquelle l'insert (22) comporte en outre une tige (34) qui s'étend depuis la base (30), sensiblement perpendiculairement à ladite base (30), ladite tige (34) étant disposée dans une extrémité ouverte du tube d'actionnement (21) située à proximité de l'orifice d'admission (6).

3. Pompe selon la revendication 2, dans laquelle la tige (34) comprend une extrémité libre fixée de manière articulée à l'intérieur du tube d'actionnement (21), un jeu axial (Ja) et un jeu transversal (Jt) étant ménagés entre l'insert (22) et le tube d'actionnement (21).

4. Pompe selon la revendication 2 ou 3, dans laquelle l'extrémité libre de la tige (34) est pourvue d'une tête (35) encliquetée sur un rebord (36) annulaire formé dans le tube d'actionnement (21).

5. Pompe selon l'une quelconque des revendications 1 à 4, dans laquelle les portées annulaires du piston (25) et de la base (30) présentent des zones complémentaires courbes ou inclinées par rapport à l'axe central (A).

6. Pompe selon la revendication 5, dans laquelle le piston (25) comprend un manchon (26) central présentant une extrémité libre définissant les portées annulaires du piston (25), la base (30) présente une concavité tournée vers le piston (25) et dans laquelle s'étend l'extrémité libre du manchon (26).

7. Pompe selon la revendication 6, dans laquelle la base (30) est adaptée pour réaliser un pincement de l'extrémité libre du manchon (26).

8. Pompe selon la revendication 7, dans laquelle la base (30) comprend une partie centrale (31) et une collerette (32) périphérique tronconique qui s'étend depuis la partie centrale (31), la partie centrale (31) et la collerette (32) définissant les portées annulaires de la base (30) situées de part et d'autre de l'extrémité libre du manchon (26).

9. Pompe selon la revendication 8, dans laquelle la base (30) comporte une rainure (29) annulaire ménagée dans la concavité entre la partie centrale (31) et la collerette (32).

10. Pompe selon l'une quelconque des revendications 1 à 9, dans laquelle la base (30) présente un organe de remplissage (40) adapté pour occuper des volumes morts de la chambre de dosage (2) et pour venir en butée sur une surface du corps (1) en position rapprochée du gicleur (20).

11. Pompe selon l'une quelconque des revendications 1 à 10, dans laquelle la base (30) et la chambre de dosage (2) au voisinage de l'orifice d'admission (6) présentent des formes sensiblement complémentaires.

12. Pompe selon l'une quelconque des revendications 1 à 11, comprenant un extenseur (14) annulaire associé à la deuxième extrémité (4) du corps (1) et adapté pour guider le tube d'actionnement (21) en translation selon l'axe central (A), et un organe élastique (17) adapté pour rappeler le gicleur vers la position éloignée, ledit organe élastique (17) étant disposé entre l'extenseur (14) et le tube d'actionnement (21).

## Patentansprüche

1. Pumpe zum Verteilen eines flüssigen Produkts, umfassend:
- einen rohrförmigen Körper (1), der sich entlang einer Mittelachse (A) zwischen einem ersten (3) und einem zweiten Ende (4) erstreckt, der eine Dosierkammer (2) intern begrenzt und eine Einlassöffnung (6) für das flüssige Produkt in der Dosierkammer (2) in der Nähe des ersten Endes (3) aufweist,
- ein Einlassventil (10, 11), das angepasst ist, um die Einlassöffnung (6) selektiv zu verschließen,
- eine Düse (20), die axial innerhalb des Körpers (1) zwischen einer entfernten Stellung und einer nahe gelegenen Stellung in Bezug auf die Einlassöffnung (6) beweglich montiert ist, wobei die Düse (20) zu der entfernten Stellung hin elastisch vorgespannt ist,
- einen ringförmigen Kolben (25), der axial innerhalb des Körpers (1) und auf der Düse (20) verschiebbar montiert ist, wobei der Kolben (25) und die Basis (30) ringförmige Auflageflächen umfassen, die angepasst sind, um in gegenseitigen Kontakt zu kommen und ein Auslassventil (33) zu bilden, das die Auslassöffnung selektiv verschließt,
wobei die Pumpe **dadurch gekennzeichnet ist, dass** die Düse (20) ein längliches axiales Betätigungsrohr (21) umfasst, das eine Ausgangsleitung begrenzt, einen länglichen Einsatz (22), der mit dem Betätigungsrohr (21) zusammengefügt ist und eine Basis (30) aufweist, die innerhalb der Dosierkammer (2) gegenüber der Einlassöffnung (6) angeordnet ist, und eine Auslassöffnung für das flüssige Produkt zur Ausgangsleitung, und dass eine Drehung zwischen dem Einsatz (22) und dem Betätigungsrohr (21) vorgesehen ist.

2. Pumpe nach Anspruch 1, wobei der Einsatz (22) weiter einen Schaft (34) aufweist, der sich von der Basis (30) im Wesentlichen senkrecht zu der Basis (30) erstreckt, wobei der Schaft (34) in einem offenen Ende des Betätigungsrohrs (21) angeordnet ist, das sich in der Nähe der Einlassöffnung (6) befindet.

3. Pumpe nach Anspruch 2, wobei der Schaft (34) ein freies Ende umfasst, das im Inneren des Betätigungsrohrs (21) schwenkbar befestigt ist, wobei zwischen dem Einsatz (22) und dem Betätigungsrohr (21) ein Axialspiel (Ja) und ein Querspiel (Jt) vorgesehen sind.

4. Pumpe nach Anspruch 2 oder 3, wobei das freie Ende des Schaftes (34) mit einem Kopf (35) versehen ist, der auf einen im Betätigungsrohr (21) ausgebildeten ringförmigen Flansch (36) aufgerastet ist.

5. Pumpe nach einem der Ansprüche 1 bis 4, wobei die ringförmigen Auflageflächen des Kolbens (25) und der Basis (30) komplementäre Bereiche aufweisen, die in Bezug auf die Mittelachse (A) gekrümmt oder geneigt sind.

6. Pumpe nach Anspruch 5, wobei der Kolben (25) eine zentrale Hülse (26) umfasst, die ein freies Ende aufweist, das die ringförmigen Auflageflächen des Kolbens (25) definiert, wobei die Basis (30) eine dem Kolben (25) zugewandte Konkavität aufweist und wobei sich in diese das freie Ende der Hülse (26) erstreckt.

7. Pumpe nach Anspruch 6, wobei die Basis (30) angepasst ist, um ein Einklemmen des freien Endes der Hülse (26) durchzuführen.

8. Pumpe nach Anspruch 7, wobei die Basis (30) einen Mittelabschnitt (31) und einen kegelstumpfförmigen Umfangsflansch (32) umfasst, der sich vom Mittelabschnitt (31) aus erstreckt, wobei der Mittelabschnitt (31) und der Flansch (32) die ringförmigen Auflageflächen der Basis (30) definieren, die auf beiden Seiten des freien Endes der Hülse (26) angeordnet sind.

9. Pumpe nach Anspruch 8, wobei die Basis (30) eine ringförmige Nut (29), vorgesehen in der Konkavität zwischen dem Mittelabschnitt (31) und dem Flansch (32), aufweist.

10. Pumpe nach einem der Ansprüche 1 bis 9, wobei die Basis (30) ein Füllorgan (40) aufweist, das angepasst ist, um Totvolumina der Dosierkammer (2) zu besetzen und auf einer Oberfläche des Körpers (1) in einer der Düse (20) nahe gelegenen Stellung in Anschlag zu kommen.

11. Pumpe nach einem der Ansprüche 1 bis 10, wobei die Basis (30) und die Dosierkammer (2) in der Nähe der Einlassöffnung (6) im Wesentlichen komplementäre Formen aufweisen.

12. Pumpe nach einem der Ansprüche 1 bis 11, umfassend einen ringförmigen Spreizer (14), der dem zweiten Ende (4) des Körpers (1) zugeordnet ist und angepasst ist, um das Betätigungsrohr (21) entlang der Mittelachse (A) translatorisch zu führen, und ein elastisches Organ (17), das angepasst ist, um die Düse zu der entfernten Stellung hin vorzuspannen, wobei das elastische Organ (17) zwischen dem Spreizer (14) und dem Betätigungsrohr (21) angeordnet ist.

## Claims

1. Pump for dispensing a liquid product, comprising:
- a tubular body (1) extending along a central axis (A) between a first (3) and a second end (4), delimiting inwardly a dosing chamber (2) and having an orifice for admitting (6) a liquid product into the dosing chamber (2) near said first end (3),
- an inlet valve (10, 11) adapted to selectively block the inlet orifice (6),
- a nozzle (20) mounted axially mobile inside the body (1) between a distant position and a close position with respect to the inlet orifice (6), said nozzle (20) being returned elastically towards the distant position,
- an annular piston (25) mounted to slide axially inside the body (1) and on the nozzle (20), the piston (25) and the base (30) comprising annular bearing surfaces adapted to come into mutual contact and form an outlet valve (33) selectively blocking the outlet valve,
said pump being **characterised in that** said nozzle (20) comprises an axially extended actuation tube (21) delimiting an outlet conduit, an extended insert (22) fitted to the actuation tube (21) and having a base (30) disposed inside the dosing chamber (2) facing the inlet orifice (6), and an orifice for releasing the liquid product towards the outlet conduit, and **in that** a swivel is arranged between the insert (22) and the actuation tube (21).

2. Pump according to claim 1, wherein the insert (22) further has a rod (34) which extends from the base (30), substantially perpendicularly to said base (30), said rod (34) being disposed in an open end of the actuation tube (21) situated in the proximity of the inlet orifice (6).

3. Pump according to claim 2, wherein the rod (34) comprises a free end hinged to the inside of the actuation tube (21), an axial clearance (Ja) and a transverse clearance (Jt) being arranged between the insert (22) and the actuation tube (21).

4. Pump according to claim 2 or 3, wherein the free end of the rod (34) is provided with a head (35) clipped onto an annular rim (36) formed in the actuation tube (21).

5. Pump according to any one of claims 1 to 4, wherein the annular bearing surfaces of the piston (25) and the base (30) have complementary curved or inclined zones with respect to the central axis (A).

6. Pump according to claim 5, wherein the piston (25) comprises a central sleeve (26) having a free end defining the annular bearing surfaces of the piston (25), the base (30) has a concavity turned towards the piston (25) and in which extends the free end of the sleeve (26).

7. Pump according to claim 6, wherein the base (30) is adapted to clamp the free end of the sleeve (26).

8. Pump according to claim 7, wherein the base (30) comprises a central part (31) and a truncated peripheral collar (32) extending from the central part (31), the central part and the collar (32) defining the annular bearing surfaces of the base (30) situated on either side of the free end of the sleeve (26).

9. Pump according to claim 8, wherein the base (30) has an annular groove (29) arranged in the concavity between the central part (31) and the collar (32).

10. Pump according to any of claims 1 to 9, wherein the base (30) has a filling member (40) adapted to occupy dead volumes of the dosing chamber (2) and to abut against a surface of the body (1) in a position close to the nozzle (20).

11. Pump according to any of claims 1 to 10, wherein the base (30) and the dosing chamber (2) near the inlet orifice (6) have substantially complementary shapes.

12. Pump according to any of claims 1 to 11, comprising an annular extender (14) associated with the second end (4) of the body (1) and adapted to guide the actuation tube (21) in translation along the central axis (A), and an elastic member (17) adapted to return the nozzle towards the distant position, said elastic member (17) being disposed between the extender (14) and the actuation tube (21).
